# EUROPÄISCHE PATENTSCHRIFT

(11) **EP 1 917 888 B1**
(45) Veröffentlichungstag und Bekanntmachung des Hinweises auf die Patenterteilung: **08.05.2013**
(21) Anmeldenummer: 07019624.1
(22) Anmeldetag: 08.10.2007
(51) Int. Cl.: A47F 7/14

(54) **Blattgutspender**
Dispenser for sheet type products
Distributeur de feuilles

(30) Priorität: 30.10.2006 DE 102006051733
(43) Veröffentlichungstag der Anmeldung: 07.05.2008
(73) Patentinhaber: Durable Hunke & Jochheim GmbH & Co. KG, 58636 Iserlohn (DE)
(72) Erfinder: Maier-Hunke, Horst-Werner, 58640 Iserlohn (DE)
(74) Vertreter: Grünecker, Kinkeldey, Stockmair & Schwanhäusser

(56) Entgegenhaltungen:
- EP-A- 1 223 049
- DE-U1- 9 112 506
- US-A1- 2006 131 250
- US-B1- 6 170 677
- US-B1- 6 929 117
- US-B1- 6 968 959

## Beschreibung

Die Erfindung betrifft einen Blattgutspender, mit mindestens zwei Fächern zur Aufnahme von Blattgut, insbesondere in Form von Prospekten, bei dem die Fächer von Modulbauteilen gebildet werden, die miteinander verbindbar und wieder lösbar sind, wobei zu den Modulbauteilen mindestens eine zur Blattgutaufnahme dienende Schale, mindestens eine Frontplatte und mindestens eine Trennwand gehören, die Schale aus einer Rückwand, zwei Seitenwänden und einer ihr unteres Ende bildenden Stirnwand besteht und die Schale im Bereich ihrer Rückwand mit Längsschlitzen zur Befestigung der in die Längsschlitze einhängbaren Haken aufweisenden Trennwand versehen ist, mittels derer sie unterteilbar ist.

Aus DE 91 12 506.5 ist ein Blattgutspender der vorstehenden Art bekannt, dessen zur Blattgutaufnahme dienende Modulbauteile eine Rückwand und eine Vorderwand aufweisen, die Ober zwei Seitenwände und eine Stirnwand miteinander verbunden sind. Bei dem bekannten Blattgutspender sind die Rückwände und die Vorderwände der Modulbauteile mit Mitteln versehen, mittels derer sich Modulbauteile miteinander verbinden lassen. Die Verwendung einer Vorderwand bei dem beschriebenen Blattgutspender schließt es aus, die zur Aufnahme des Blattgutes dienenden Modulteile zu unterteilen, um Blattgut im Blattgutspender unterzubringen, dessen Breite kleiner ist als die Breite der Schale.

Der Erfindung liegt die Aufgabe zugrunde, einen Blattgutspender zu schaffen, der mindestens ein zur Aufnahme von Blattgut dienendes, unterteilbares Modulteil aufweist. Gelöst wird diese Aufgabe erfindungsgemäß dadurch, dass die Trennwand zu den Seitenwänden der Schale gerichtete Vorsprünge aufweist, die zusammen mit den Vorsprüngen (9) der Seitenwände (5, 6) den Anschluss von ein reduziertes Füllvolumen aufweisenden Zusatzschalen (3) ermöglichen, die ebenfalls aus einer Rückwand (4), zwei Seitenwänden (5, 6) sowie einer ihr unteres Ende bildenden Stirnwand (7) bestehen und deren Breite im Wesentlichen den Abstand zwischen der Trennwand (2) und der ihr jeweils zugewandten Seitenwände (5 bzw. 6) entspricht.

Der erfindungsgemäße Blattgutspender bietet den Vorteil, dass es bei ihm möglich ist, ein und dieselbe Schale für die geordnete Unterbringung von Blattgut unterschiedlicher Breite einzusetzen.

Als besonders vorteilhaft erweist es sich, wenn die Schale im Bereich der ihrer Rückwand abgewandten Ränder ihrer beiden Seitenwände jeweils mindestens einen zum Schaleninneren gerichteten Vorsprung aufweist, dass an der Rückseite der Rückwand jeder Schale mindestens zwei zur Aufnahme der Vorsprünge einer mit der Schale verbindbaren weiteren Schale dienende Halterungen vorgesehen sind und dass ein Anschlag zur Begrenzung der parallel zur Rückwand gerichteten Bewegung der jeweils miteinander verbindbaren Schalen vorhanden ist. Eine dergestalt ausgebildete Schale lässt sich ohne Schwierigkeiten mit weiteren Schalen verbinden, um auf diese Weise einen mehrere gestaffelt zueinander und hintereinander angeordnete Schalen aufweisenden Blattgutspender zu konfigurieren.

Versieht man auch die Trennwand mit zu den Seitenwänden der Schale gerichteten Vorsprüngen, so ermöglichen diese Vorsprünge zusammen mit den Vorsprüngen der Seitenwände den Anschluss von ein reduziertes Füllvolumen aufweisenden Zusatzschalen, die ebenfalls aus einer Rückwand, zwei Seitenwänden sowie einer ihr unteres Ende bildenden Stirnwand bestehen und deren Breite im Wesentlichen dem Abstand zwischen der Trennwand und der ihr jeweils zugewandten Seitenwand entspricht.

Dem Benutzer eines Blattgutspenders der vorstehenden Art steht somit ein Modulbauteil-Kasten zur Verfügung, der es ihm gestattet, den Aufbau des Blattgutspenders den jeweiligen Gegebenheiten anzupassen. Dabei kommt ihm zusätzlich der Umstand zugute, dass aufgrund der Verwendung von an der Vorderseite offenen Schalen der Materialaufwand für die Herstellung von Blattgutspendern mit mehreren Fächern geringer ist als in Fällen, in denen Modulbauteile mit Vorderwänden verwendet werden.

In der Praxis empfiehlt es sich aus Fertigungs- und Stabilitätsgründen, jede Seitenwand mit mehr als drei Vorsprüngen zu versehen und auch die Rückseiten der Rückwände mit einer Mehrzahl von Halterungen auszustatten, wobei die Zahl der einer Vorsprungsreihe zugeordneten Halterungen nicht zwingend gleich der Zahl der Vorsprünge sein muss.

Der Abstand zwischen den Vorsprüngen der jeweiligen Seitenwand und den diesen Vorsprüngen zugeordneten Halterungen ist zweckmäßigerweise gleich groß.

Die Rückseiten der Rückwände der Schalen sind in der Nähe der Seitenwände mit parallelen Führungen versehen, von denen die Führungen der jeweils hintersten Schale zur Aufnahme von Bauteilen genutzt werden können, die sowohl das Aufstellen als auch das Aufhängen des Blattgutspenders ermöglichen.

Weitere Merkmale und Einzelheiten der Erfindung ergeben sich aus den Unteransprüchen und der nachstehenden Beschreibung einer in der beigefügten Zeichnung dargestellten Ausführungsform der Erfindung. Es zeigen:
- Fig. 1: eine perspektivische Ansicht eines Blattgutspenders mit zwei Schalen und einer Zusatzschale,
- Fig. 2: die perspektivische Vorderansicht einer Schale,
- Fig. 3: die perspektivische Rückansicht der Schale gemäß Figur 2,
- Fig. 4: das Einschieben eines Bauteiles zum Aufstellen eines Blattgutspenders auf einem Tisch od. dgl.,
- Fig. 5: das Einschieben des in Figur 4 dargestellten Bauteiles für den Fall, dass eine Aufhängung des Blattgutspenders an einer Wand erwünscht ist,
- Fig. 6: das Einhängen einer Trennwand in eine Schale,
- Fig. 7: die perspektivische Vorderansicht einer Zusatzschale,
- Fig. 8: die Rückansicht der Zusatzschale gemäß Figur 7,
- Fig. 9: eine der Figur 4 entsprechende Darstellung für den Fall eines Blattgutspenders aus Zusatzschalen,
- Fig. 10: eine der Figur 5 entsprechende Darstellung für den Fall eines Blattgutspenders aus Zusatzschalen,
- Fig. 11: die perspektivische Ansicht von Bruchstücken zweier Zusatzschalen während des Zusammenfügens,
- Fig. 12: die Vorderansicht einer Frontplatte,
- Fig. 13: die Rückansicht der Frontplatte gemäß Figur 12,
- Fig. 14-17: das Konfigurieren eines Blattgutspenders,
- Fig. 18: einen Schnitt durch den Blattgutspender gemäß Figur 17 und
- Fig. 19: eine besonders einfache Ausführungsform eines Blattgutspenders.

In Figur 1 sind mit 1a und 1b zwei gestaffelt zueinander angeordnete Schalen bezeichnet, von denen die vordere Schale 1 a durch eine Trennwand 2 in zwei jeweils ein Fach für ein kleineres Blattformat bildende Teile unterteilt ist. Die rechte Seite des Blattgutspenders ist außerdem mit einer Schale versehen, die ebenfalls für die Aufnahme von Blattgut eines kleineren Formates bestimmt ist und die im Folgenden zur Unterscheidung von der größeren Schale 1 als Zusatzschale 3 bezeichnet wird. Einzelheiten des Aufbaus der Schalen 1 sind den Figuren 2 und 3 entnehmbar, von denen die Figur 2 die Vorderseite und die Figur 3 die Rückseite einer Schale 1 zeigt. Jede Schale 1 weist eine Rückwand 4, zwei Seitenwände 5 und 6 sowie eine Stirnwand 7 auf. In der Mitte der Schalen 1 befinden sich Längsschlitze 8 zur Aufnahme einer Trennwand 2. Die Seitenwände 5 und 6 der Schalen 1 sind im Bereich ihrer der Rückwand 4 abgewandten Ränder mit stegförmigen Vorsprüngen 9 versehen, die in das Innere der Schale 1 ragen. 10 und 11 sind Löcher, die eine direkte Befestigung der Schale 1 an einer Wand ermöglichen.

An der Rückseite ihrer Rückwand weist die Schale 1 taschenförmige Halterungen 12 auf, die zur Aufnahme der Vorsprünge 9 dienen.

Die Rückwand 4 ist außerdem mit Führungen 13 versehen, die von paarweise angeordneten, L-förmigen Vorsprüngen gebildet werden. Im Bereich der Führungen 13 befinden sich in der Rückwand 4 aus spritztechnischen Gründen Aussparungen 14. Die Führungen 13 dienen - wie in den Figuren 4 und 5 dargestellt - zur Aufnahme von Bauteilen 15, mit deren Hilfe der Blattgutspender auf einem Tisch oder einer anderen Unterlage aufgestellt oder aber in einer schrägen Position an einer Wand aufgehängt werden kann. Die Bauteile 15 haben zwei im Abstand voneinander angeordnete Seitenwände 16, 17 in Form rechwinkliger Dreiecke, die im Bereich der Katheten der Dreiecke durch Querwände 18, 19 miteinander verbunden sind und die im Bereich der Hypotenuse des Dreiecks mit Führungsstegen 20, 21 versehen sind, die in die Führungen 13 schiebbar sind. Anschläge 22 an der Rückseite der Rückwand 4 begrenzen zusammen mit Gegenanschlägen 23, 24 an den Bauteilen 15 deren Einschubweg. Die Anordnung der Bauteile 15 in der Nähe der Seitenwände 5, 6 der jeweils hintersten Schale 1 erhöht die Kippfestigkeit eines aufgestellten Blattgutspenders. Unmittelbar unterhalb der Anschläge 22 befinden sich Rastnocken 25, die die Bauteile 15 in ihrer eingeschobenen Position halten. Um eine schräge Aufhängung des Blattgutspenders zu ermöglichen, ist die Querwand 18 mit Löchern 26 versehen.

Einzelheiten der Trennwand 2 und ihre Anbringung an der Rückwand 4 der Schale 1 a in Figur 1 sind der Figur 6 zu entnehmen. Wie man sieht, ist die Trennwand 2 an ihrem unteren Rand mit Haken 27 versehen, die in die Längsschlitze 8 einhängbar sind. Im eingehängten Zustand rastet ein Nocken 28 in eine Aussparung 29 der Stirnwand 7 ein. An ihrem den Haken 27 abgewandten Rand weist auch die Trennwand 2 stegförmige Vorsprünge 9 auf, die zusammen mit den Vorsprüngen 9 der Seitenwände 5, 6 den Anschluss der ein reduziertes Füllvolumen aufweisenden Zusatzschale 3 zur Aufnahme von Blattgut eines kleineren Formates ermöglichen. Die Breite der Zusatzschalen 3 ist im dargestellten Fall gleich der halben Breite der Schalen 1. Versieht man die Rückwände 4 mit mehreren Reihen von Längsschlitzen 8, so lassen sich mit entsprechend angepassten Zusatzschalen auch andere Aufteilungen realisieren.

Der Aufbau der Zusatzschalen 3 entspricht - wie aus den Figuren 7 und 8 ersichtlich - im Wesentlichen dem Aufbau der Schalen 1. Für einander entsprechende Teile werden daher die gleichen Bezugszeichen verwendet. Aufgrund der kleineren Abmessungen der Zusatzschalen 3 kann die Anzahl der Vorsprünge 9, der Halterungen 12 und der Führungen 13 der Zusatzschalen 3 geringer als im Falle der Schalen 1 sein. Die Abmessungen der vorgenannten Teile und ihr Abstand voneinander stimmen jedoch mit den Abmessungen der entsprechenden Teile der Schalen 1 und deren Abstand voneinander überein.

Aufgrund des identischen Grundaufbaus der Schalen 1 und Zusatzschalen 3 ist es möglich, einen Blattgutspender zu konfigurieren, der lediglich aus Zusatzschalen 3 besteht. In einem derartigen Fall empfiehlt es sich jedoch, das in den Figuren 4 und 5 gezeigte Bauteil 15 durch ein ebenfalls reduzierte Abmessungen aufweisendes Bauteil 30 zu ersetzen, das mit nur einem einzigen Loch 26 versehen ist.

Wie am besten aus der Figur 11 ersichtlich, sind die Halterungen 12 an ihren Außenseiten und ihren der Stirnwand 7 zugewandten Enden offen, während die der Stirnwand 7 abgewandten Enden geschlossen sind und die Einschubbewegung der Vorsprünge begrenzende Anschläge 31 bilden. Durch einen Längssteg 32, der sich praktisch über die gesamte Höhe der Schalen 1 bzw. der Zusatzschalen 3 erstreckt, sind die Halterungen 12 an ihrer Innenseite ebenfalls geschlossen. Sie bilden mit anderen Worten an zwei Seiten offene Taschen. Um beim Zusammenfügen von Schalen 1 und Zusatzschalen 3 zu verhindern, dass die Längsstege 32 gegen die Stirnwand 7 stoßen, sind letztere mit Aussparungen 33 versehen.

Selbstverständlich müssen die jeweils vordersten Schalen 1 bzw. Zusatzschalen 3 an ihrer Vorderseite mit einer von einer Frontplatte 34 gebildeten Abdeckung versehen werden. Wie aus den Figuren 12 und 13 erkennbar, ist die Frontplatte 34 im Bereich ihrer Seitenränder mit Nuten 35 und an ihrem unteren Rand mit einer einen Anschlag bildenden Querleiste 36 versehen, der im zusammengefügten Zustand des Blattgutspenders gegen die Innenseite der Stirnwand 7 zur Anlage kommt.

Der Zusammenbau eines zwei Fächer 37 aufweisenden Blattgutspenders aus zwei Schalen 1 wird im Folgenden anhand der Figuren 14 bis 17 erläutert. Die Figur 14 zeigt die Vorderansicht der beiden Schalen 1 und einer Frontplatte 34 sowie die Schnittführung X - X der in den Figuren 15 bis 17 dargestellten Schnitte. Im Zuge des Zusammenbaus der Teile wird - wie durch die Pfeilfolge 38 angedeutet - zunächst die Frontplatte 34 von oben über die Vorsprünge 9 der vorderen Schale 1 geschoben, bis Ihre Querleiste 36 (vgl. Figur 12 bzw. 13) gegen die Innenseite der Stirnwand 7 anschlägt. Anschließend wird die vordere Schale 1 senkrecht zur Rückwand 4 der hinteren Schale 1 in Richtung des Pfeiles 39 bewegt, bis die Schalen 1 die in Figur 16 dargestellte Position einnehmen, in der die Halterungen 12 mit den Vorsprüngen 9 fluchten. Nunmehr wird die vordere Schale 1 in Richtung des Pfeiles 40 parallel zur Rückwand 4 der hinteren Schale 1 verschoben, bis die in Figur 17 dargestellte Position erreicht ist. Figur 18 zeigt einen Schnitt längs der Linie Y - Y in Figur 17 durch die zusammengefügten Teile.

Der in Figur 19 dargestellt Blattgutspender besteht aus nur einer Schale 1, die durch eine Trennwand 2 in zwei Fächer unterteilt ist.

## Patentansprüche

1. Blattgutspender, mit mindestens zwei Fächern (37) zur Aufnahme von Blattgut, insbesondere in Form von Prospekten, bei dem die Fächer (37) von Modulbauteilen gebildet werden, die miteinander verbindbar und wieder lösbar sind, wobei zu den Modulbauteilen mindestens eine zur Blattgutaufnahme dienende Schale (1), mindestens eine Frontplatte (34) und mindestens eine Trennwand (2) gehören, die Schale (1) aus einer Rückwand (4), zwei Seitenwänden (5, 6) und einer ihr unteres Ende bildenden Stirnwand (7) besteht und die Schale (1) im Bereich ihrer Rückwand (4) mit Längsschlitzen (8) zur Befestigung der in die Längsschlitze (8) einhängbaren Haken (27) aufweisenden Trennwand (2) versehen ist, mittels derer sie unterteilbar ist, **dadurch gekennzeichnet, dass** die Trennwand (2) zu den Seitenwänden (5, 6) der Schale (1) gerichtete Vorsprünge (9) aufweist, die zusammen mit den Vorsprüngen (9) der Seitenwände (5, 6) den Anschluss von ein reduziertes Füllvolumen aufweisenden Zusatzschalen (3) ermöglichen, die ebenfalls aus einer Rückwand (4), zwei Seitenwänden (5, 6) sowie einer ihr unteres Ende bildenden Stirnwand (7) bestehen und deren Breite im Wesentlichen den Abstand zwischen der Trennwand (2) und der ihr jeweils zugewandten Seitenwände (5 bzw. 6) entspricht.

2. Blattgutspender nach Anspruch 1, **dadurch gekennzeichnet, dass** das untere Ende der Trennwand (2) einen Nocken (28) aufweist, der bei in die Längsschlitze (8) eingehängter Trennwand (2) in eine Aussparung (29) der Stirnwand (7) der mit der Trennwand (2) verbundenen Schale (1) greift.

3. Blattgutspender nach Anspruch 1 oder 2, **dadurch gekennzeichnet, dass** die Schale (1) im Bereich der ihrer Rückwand (4) abgewandten Ränder ihrer beiden Seitenwände (5, 6) jeweils mindestens einen zum Schaleninneren gerichteten Vorsprung (9) aufweist, dass an der Rückseite der Rückwand (4) jeder Schale mindestens zwei zur Aufnahme der Vorsprünge (9) einer mit der Schale (1) verbindbaren weiteren Schale (1) dienende Halterungen (12) vorgesehen sind und dass ein Anschlag (31) zur Begrenzung der parallel zur Rückwand gerichteten Bewegung der jeweils miteinander verbindbaren Schalen (1) vorhanden ist.

4. Blattgutspender nach einem der Ansprüche 1 bis 3, **dadurch gekennzeichnet, dass** auch die ein reduziertes Füllvolumen aufweisenden Zusatzschalen (3) an der Rückseite ihrer Rückwand (4) mit Halterungen (12) versehen sind, die über jeweils einen Anschlag (31) zur Begrenzung der parallel zur Rückwand gerichteten Bewegung jeweils miteinander verbundener Zusatzschalen (3) verfügen.

5. Blattgutspender nach einem der Ansprüche 1 bis 4, **dadurch gekennzeichnet, dass** jede Seitenwand (5, 6) der Schalen (1) und Zusatzschalen (3) mit mindestens zwei im Abstand voneinander angeordneten, zum Schaleninnern gerichteten Vorsprüngen (9) versehen sind.

6. Blattgutspender nach einem der Ansprüche 1 bis 5, **dadurch gekennzeichnet, dass** jede Seitenwand (5, 6) der Schalen (1) und Zusatzschalen (3) mit jeweils mehr als drei im Abstand voneinander angeordneten, zum Schaleninnern gerichteten Vorsprüngen (9) versehen sind.

7. Blattgutspender nach einem der Ansprüche 1 bis 6, **dadurch gekennzeichnet, dass** im Bereich der Seitenränder der Rückseite der Rückwand (4) der Schalen (1) und Zusatzschalen (3) jeweils mindestens zwei Halterungen (12) angeordnet sind.

8. Blattgutspender nach einem der Ansprüche 1 bis 7, **dadurch gekennzeichnet, dass** an der Rückseite der Rückwand (4) der Schalen (1) und Zusatzschalen (3) jeweils mehr als drei Halterungen (12) angeordnet sind.

9. Blattgutspender nach einem der Ansprüche 6 bis 8, **dadurch gekennzeichnet, dass** der Abstand zwischen den Vorsprüngen (9) der Schalen (1) bzw. Zusatzschalen (3) gleich dem Abstand zwischen den Halterungen (12) der Schalen (1) bzw. Zusatzschalen (3) ist.

10. Blattgutspender nach einem der Ansprüche 1 bis 9, **dadurch gekennzeichnet, dass** die Vorsprünge (9) stegförmig ausgebildet sind.

11. Blattgutspender nach einem der Ansprüche 1 bis 10, **dadurch gekennzeichnet, dass** die Halterungen (12) aus an ihren Außenseiten und an ihrem unteren Ende offenen Taschen bestehen.

12. Blattgutspender nach einem der Ansprüche 1 bis 11, **dadurch gekennzeichnet, dass** er mindestens eine Frontplatte (34) mit über die Vorsprünge (9) der jeweils vordersten Schale bzw. Zusatzschale (1 bzw. 3) schiebbaren Führungsnuten (35) aufweist.

13. Blattgutspender nach Anspruch 12, **dadurch gekennzeichnet, dass** die Frontplatte (34) mit einem gegen die Stirnwand (7) der mit ihr verbundenen Schale (1) bzw. Zusatzschale (3) zur Anlage bringbaren Anschlag (36) versehen ist.

14. Blattgutspender nach einem der Ansprüche 11 bis 13, **dadurch gekennzeichnet, dass** die Rückseiten der Rückwände (4) der Schalen (1) bzw. Zusatzschalen (3) in der Nähe der Seitenwände (5, 6) der Schalen (1) bzw. Zusatzschalen (3) mit parallelen Führungen (13) für zum Aufstellen oder Aufhängen der jeweils hintersten Schale (1) bzw. Zusatzschale (3) dienende Bauteile (15, 30) versehen sind.

15. Blattgutspender nach Anspruch 14, **dadurch gekennzeichnet, dass** die Führungen (13) L-förmig ausgebildet sind.

16. Blattgutspender nach Anspruch 14 oder 15, **dadurch gekennzeichnet, dass** die Bauteile (15, 30) zwei die Form eines rechtwinkligen Dreiecks aufweisende, im Abstand voneinander angeordnete Seitenwände (16, 17) besitzen, die im Bereich der Katheten des Dreiecks durch Querwände (18, 19) miteinander verbunden sind und die im Bereich der Hypotenuse des Dreiecks Führungsstege (20, 21) aufweisen.

## Claims

1. Sheet material dispenser, with at least two compartments (37) for accepting sheet material, in particular in the form of brochures, in which the compartments (37) are formed by module components which can be joined together and released again, the module components including at least one tray (1) for accommodating sheet material, at least one front plate (34) and at least one partition wall (2), the tray (1) consisting of a rear wall (4), two side walls (5, 6) and an end wall (7) forming its lower end, and the tray (1) being provided with longitudinal slots (8) in the region of its rear wall (4) for the attachment of the partition wall (2), which has hooks (27) that can be inserted into the longitudinal slots (8), and by means of the partition wall (2) said tray can be divided, **characterised in that** the partition wall (2) has protrusions (9) directed towards the side walls (5, 6) of the tray (1), which protrusions (9) together with protrusions (9) of the side walls (5, 6) facilitate the connection of additional trays (3) having a reduced filling volume, which also consist of a rear wall (4), two side walls (5, 6) and an end wall (7) forming their lower end and the width of which essentially corresponds to the spacing between the partition wall (2) and the side walls (5 or 6) facing it in each case.

2. Sheet material dispenser according to Claim 1, **characterised in that** the lower end of the partition wall (2) has a cam (28), which with the partition wall (2) inserted into the longitudinal slots (8) engages a recess (29) in the end wall (7) of the tray (1) joined to the partition wall (2).

3. Sheet material dispenser according to Claim 1 or 2, **characterised in that** the tray (1) has in each case in the region of the edges of its two side walls (5, 6) facing away from its rear wall (4) at least one protrusion (9) directed to the tray interior, that on the rear side of the rear wall (4) of each tray at least two mountings (12) are provided for accepting the protrusions (9) of a further tray (1) which can be joined to the tray (1) and that a limit stop (31) is provided for limiting the movement, directed parallel to the rear wall, of the trays (1) which can be respectively joined together.

4. Sheet material dispenser according to any of Claims 1 to 3, **characterised in that** the additional trays (3) having a reduced filling volume are also provided with mountings (12) on the rear side of their rear wall (4), which mountings each have a limit stop (31) for limiting the movement directed parallel to the rear wall of the additional trays (3) respectively joined together.

5. Sheet material dispenser according to any of Claims 1 to 4, **characterised in that** each side wall (5, 6) of the trays (1) and the additional trays (3) are provided with at least two protrusions (9) arranged spaced from one another and directed towards the tray interior.

6. Sheet material dispenser according to any of Claims 1 to 5, **characterised in that** each side wall (5, 6) of the trays (1) and the additional trays (3) are provided with in each case more than three protrusions (9) arranged spaced from one another and directed towards the tray interior.

7. Sheet material dispenser according to any of Claims 1 to 6, **characterised in that** in the region of the margins of the rear side of the rear wall (4) of the trays (1) and the additional trays (3) at least two mountings (12) are respectively arranged.

8. Sheet material dispenser according to any of Claims 1 to 7, **characterised in that** on the rear side of the rear wall (4) of the trays (1) and the additional trays (3) more than three mountings (12) are respectively arranged.

9. Sheet material dispenser according to any of Claims 6 to 8, **characterised in that** the spacing between the protrusions (9) of the trays (1) or the additional trays (3) is equal to the spacing between the mountings (12) of the trays (1) or the additional trays (3).

10. Sheet material dispenser according to any of Claims 1 to 9, **characterised in that** the protrusions (9) are formed web-shaped.

11. Sheet material dispenser according to any of Claims 1 to 10, **characterised in that** the mountings (12) consist of receptacles which are open at their outer sides and at their lower end.

12. Sheet material dispenser according to any of Claims 1 to 11, **characterised in that** it has at least one front plate (34) with guide grooves (35) which can be pushed over the protrusions (9) of the respectively frontmost tray or additional tray (1 or 3).

13. Sheet material dispenser according to Claim 12, **characterised in that** the front plate (34) is provided with a limit stop (36) which can be brought into contact with the end wall (7) of the tray (1) or additional tray (3) to which it is joined.

14. Sheet material dispenser according to any of Claims 11 to 13, **characterised in that** the rear sides of the rear walls (4) of the trays (1) or the additional trays (3) are provided, in the vicinity of the side walls (5, 6) of the trays (1) or the additional trays (3), with parallel guides (13) for components (15, 30) intended for setting up or suspending the respectively rearmost tray (1) or additional tray (3).

15. Sheet material dispenser according to Claim 14, **characterised in that** the guides (13) are formed L-shaped.

16. Sheet material dispenser according to Claim 14 or 15, **characterised in that** the components (15, 30) have two side walls (16, 17) in the shape of a right-angled triangle, spaced from one another, which in the region of the limbs of the triangle are connected together by transverse walls (18, 19) and which have guide ridges (20, 21) in the region of the hypotenuse of the triangle.

## Revendications

1. Distributeur de feuilles avec au moins deux compartiments (37) pour recevoir des feuilles, en particulier sous forme de prospectus, dans lequel les compartiments (37) sont constitués de composants modulaires qui peuvent être assemblés et désassemblés, dans lequel les composants modulaires comportent au moins une coque (1) servant à recevoir les feuilles, au moins une plaque frontale (34) et au moins une cloison de séparation (2), la coque (1) est constituée d'un panneau arrière (4), de deux parois latérales (5, 6) et d'une paroi frontale (7) formant son extrémité inférieure, et en ce que la coque (1) est pourvue dans la zone de son panneau arrière (4) de fentes longitudinales (8) pour la fixation de la cloison de séparation (2) comportant des crochets (27) qui peuvent s'accrocher dans les fentes longitudinales (8), grâce à quoi elle peut être compartimentée, **caractérisé en ce que** la cloison de séparation (2) comporte des projections (9) orientées vers les parois latérales (5, 6) de la coque (1) qui permettent, conjointement aux projections (9) des parois latérales (5, 6), la connexion de coques additionnelles (3) présentant un volume de remplissage réduit, qui sont également constituées d'un panneau arrière (4), de deux parois latérales (5, 6) ainsi que d'une paroi frontale (7) formant leur extrémité inférieure, et dont la largeur correspond essentiellement à la distance entre la cloison de séparation (2) et les parois latérales qui lui font respectivement face (5 et 6).

2. Distributeur de feuilles selon la revendication 1, **caractérisé en ce que** l'extrémité inférieure de la cloison de séparation (2) comporte une came (28) qui, dans la cloison de séparation (2) suspendue dans les fentes longitudinales (8), s'engage dans un évidement (29) de la paroi frontale (7) de la coque (1) connectée à la cloison de séparation (2).

3. Distributeur de feuilles selon la revendication 1 ou 2, **caractérisé en ce que** la coque (1) comporte, dans la zone des bords de ses deux parois latérales (5, 6) opposés à son panneau arrière (4), chaque fois au moins une projection (9) orientée vers l'intérieur de la coque, **en ce qu'**à l'arrière du panneau arrière (4) de chaque coque sont pourvues au moins deux pièces de retenue (12) destinées à recevoir les projections (9) d'une autre coque (1) qui peut être connectée à la coque (1), et **en ce qu'**une butée (31) est disponible pour limiter le déplacement parallèle au panneau arrière des coques (1) connectables entre elles.

4. Distributeur de feuilles selon l'une des revendications 1 à 3, **caractérisé en ce que** les coques additionnelles (3) présentant un volume de remplissage réduit sont également pourvues de pièces de retenue (12) au dos de leur panneau arrière (4) qui disposent chacune d'une butée (31) pour limiter le déplacement parallèle au panneau arrière de coques additionnelles correspondantes (3) connectées entre elles.

5. Distributeur de feuilles selon l'une des revendications 1 à 4, **caractérisé en ce que** chaque paroi latérale (5, 6) de la coque (1) et des coques additionnelles (3) est pourvue d'au moins deux projections (9) espacées entre elles et orientées vers l'intérieur de la coque.

6. Distributeur de feuilles selon l'une des revendications 1 à 5, **caractérisé en ce que** chaque paroi latérale (5, 6) de la coque (1) et des coques additionnelles (3) est pourvue chaque fois plus de trois projections (9) espacées entre elles et orientées vers l'intérieur de la coque.

7. Distributeur de feuilles selon l'une des revendications 1 à 6, **caractérisé en ce que**, dans la zone des bords latéraux au dos du panneau arrière (4) de la coque (1) et des coques additionnelles (3), au moins deux pièces de retenue (12) sont chaque fois agencées.

8. Distributeur de feuilles selon l'une des revendications 1 à 7, **caractérisé en ce que**, au dos du panneau arrière (4) de la coque (1) et des coques additionnelles (3), plus de trois pièces de retenue (12) sont chaque fois agencées.

9. Distributeur de feuilles selon l'une des revendications 6 à 8, **caractérisé en ce que** la distance entre les projections (9) de la coque (1) ou des coques additionnelles (3) est égale à la distance entre les pièces de retenue (12) de la coque (1) ou des coques additionnelles (3).

10. Distributeur de feuilles selon l'une des revendications 1 à 9, **caractérisé en ce que** les projections (9) sont constituées sous forme d'arrêtes.

11. Distributeur de feuilles selon l'une des revendications 1 à 10, **caractérisé en ce que** les pièces de retenue (12) consistent en des poches ouvertes sur leurs côtés externes et à leur extrémité inférieure.

12. Distributeur de feuilles selon l'une des revendications 1 à 11, **caractérisé en ce qu'**il comporte au moins une plaque frontale (34) avec des rainures de guidage (35) glissant sur les projections (9) de la coque ou coque additionnelle respective la plus avancée (1 à 3).

13. Distributeur de feuilles selon la revendication 12, **caractérisé en ce que** la plaque frontale (34) est pourvue d'une butée (36) qui peut être amenée au contact de la paroi frontale (7) de la coque (1) ou coque additionnelle (3) qui y est connectée.

14. Distributeur de feuilles selon l'une des revendications 11 à 13, **caractérisé en ce que** le dos des panneaux arrières (4) de la coque (1) ou des coques additionnelles (3) est pourvu, à proximité des parois latérales (5, 6) de la coque (1) ou des coques additionnelles (3), de guides parallèles (13) pour des composants (15, 30) servant à l'installation ou à la suspension de la coque (1) ou coque additionnelle (3) correspondante la plus à l'arrière.

15. Distributeur de feuilles selon la revendication 14, **caractérisé en ce que** les guides (13) sont constitués en forme de L.

16. Distributeur de feuilles selon la revendication 14 ou 15, **caractérisé en ce que** les composants (15, 30) comportent deux parois latérales (16, 17) présentant une forme de triangle rectangle espacées entre elles, qui sont connectées entre elles dans la zone des cathètes du triangle par des parois transversales (18, 19), et qui comportent des nervures de guidage (20, 21) dans la zone de l'hypoténuse du triangle.
